# EUROPÄISCHE PATENTSCHRIFT

(11) **EP 0 678 675 B1**
(45) Veröffentlichungstag und Bekanntmachung des Hinweises auf die Patenterteilung: **30.12.1998**
(21) Anmeldenummer: 95105245.5
(22) Anmeldetag: 07.04.1995
(51) Int. Cl.: F15B 13/00, F16K 27/00

(54) **Modular aufgebauter Trägerblock für elektromagnetische Wegeventile**
Modular designed valve base for electromagnetic directional valves
Plaque de base modulaire pour distributeurs électromagnétiques

(30) Priorität: 20.04.1994 DE 9406393 U
(43) Veröffentlichungstag der Anmeldung: 25.10.1995
(73) Patentinhaber: KUHNKE GmbH, D-23714 Malente (DE)
(72) Erfinder: Kemkowski, Thomas, D-23558 Lübeck (DE); Graf, Jürgen, D-24223 Raisdorf (DE)
(74) Vertreter: Wilcken, Thomas, Dipl.-Ing.

(56) Entgegenhaltungen:
- EP-A- 0 169 963
- EP-A- 0 281 510
- US-A- 5 341 846
- MACHINE DESIGN, Bd. 62, Nr. 20, 11.Oktober 1990 OHIO, Seite 62 XP 000170915 'mix-and-match valves boost pneumatic versatility'

## Beschreibung

Die Erfindung geht aus von einem modular aufgebauten Trägerblock für elektromagnetische Wegeventile gemäß dem Oberbegriff des Anspruches 1.

Bei bekannten Trägerblocks der vorstehend genannten Art haben die auf die einzelnen Trägerkörper montierten elektromagnetischen Wegeventile, insbesondere die 3/2- und 2/2-Wegeventile, in ihrer Montagestellung eine vorbestimmte Ausgangsfunktion, und zwar entweder normal geschlossen oder normal offen. Nachteilig bei diesen Trägerblocks ist, daß zwei unterschiedliche Ausführungen einer Ventilart erforderlich sind, wenn eines oder einige der Ventile des Trägerblocks eine andere Ausgangscodierung haben sollen als die übrigen Ventile desselben Trägerblocks. Ein weiterer Nachteil besteht darin, daß im Defektfall eines Wegeventiles bei dessen Austausch darauf geachtet werden muß, daß wieder ein Ventil mit der richtigen Ausgangsfunktion montiert wird. Das bedeutet wiederum, daß zwei unterschiedliche Ventilausführungen derselben Ventilart auf Lager gehalten werden müssen und daß der Monteur sorgfältig das richtige Ventil auswählen muß, damit es nicht zu Verwechslungen kommt (siehe z.B. Machine Design, Bd. 62, Nr. 20, 11. Oktober 1990 OHIO, Seite 62, "Mix-and-match valves boost pneumatic versatility").

Die Aufgabe der Erfindung besteht in der Verbesserung eines modular aufgebauten Trägerblockes der einleitend angeführten Art für elektromagnetische Wegeventile dahingehend, daß er so gestaltet ist, daß jedes seinem einzelnen Trägerkörper zugeordnete Wegeventil ein und derselben Art in zwei Ausgangscodierungen betreibbar ist.

Die Lösung dieser Aufgabe ist in dem Anspruch 1 angeführt.

Der erfindungsgemäße Trägerkörper ermöglicht es, daß ein Wegeventil ein und derselben Art, vorzugsweise ein 3/2-Wegeventil, aber auch ein 2/2-Wegeventil, auf dem Trägerkörper befestigt werden kann und daß dennoch die eine oder die andere Codierung dieses Ventiles als Ausgangscodierung einsetzbar ist. Es kann also entweder die Codierung «normal geschlossen» oder «normal offen» des Wegeventiles als Ausgangscodierung verwendet werden. Hierzu ist es lediglich erforderlich, bei der Zusammenstellung des Trägerblockes den dem betreffenden Wegeventil zugeordenten Trägerkörper um 180° gewendet zu montieren. Dadurch werden die P- und R-Anschlüsse des gewendeten Trägerkörpers gegenüber den P- und R-Anschlüssen der an ihn angrenzenden Trägerkörper vertauscht, so daß ein normal geschlossenes Ventil bei anliegendem Steuerfluiddruck in einer normal offenen Ausgangsstellung betrieben werden kann. Dadurch ist es z. B. im Reparaturfall sichergestellt, daß mit ein und derselben Ventilart die richtige Ventilfunktion auf dem richtigen Ventilplatz vorhanden ist, ohne daß es darauf ankommt, um welche der beiden Ventilausführungen derselben Ventilart es sich handelt. Ein weiterer Vorteil besteht darin, daß sich die Lagehaltung bei den Wegeventilen vereinfacht, da man für den betreffenden Ventilplatz nur eine Ventilart benötigt. Ventilverwechslungen durch den Monteur sind ausgeschlossen.

Eine bevorzugte Weiterbildung des erfindungsgemäßen Trägerblockes besteht darin, daß dessen Trägerkörper zu ihrer Verbindung miteinander je mit einer Steckverbindungsausbildung versehen sind, die derart aufgebaut ist, daß die gewendete Anordnung von Trägerkörpern um 180° in erfindungsgemäßer Stellung gesichert ist. Die Steckverbindungsausbildung kann hierzu aus zwei beidseits einer Mittelebene an der Unterseite der Trägerkörper vorgesehenen Formverbindungen der Schwalbenschwanzbauart bestehen, wobei jede Formverbindung aus einem aufnehmenden Abschnitt und einem seitlich vorstehenden Abschnitt besteht. Der eine vorstehende Abschnitt steht zu der einen Seite und der andere vorstehende Abschnitt steht zu der anderen Seite jedes Trägerkörpers vor. Die Formverbindungen können des weiteren mit Rastelementen versehen sein. Hierdurch wird eine einfache und sichere lösbare Verbindung der Trägerkörper eines Trägerblockes miteinander erreicht.

Die Erfindung ist nachstehend anhand eines in den anliegenden Zeichnungen dargestellten Ausführungsbeispieles näher erläutert. Es zeigen:
- Fig. 1: eine perspektivische Ansicht auf einen Trägerblock mit bestückten elektromagnetischen Wegeventilen, wobei einige Teile des Trägerblockes in auseinandergezogener Darstellung gezeigt sind,
- Fig. 2: eine rückseitige Ansicht der perspektivischen Darstellung nach Fig. 1,
- Fig. 3: einen Längsschnitt durch einen Trägerkörper für ein elektromagnetisches Wegeventil,
- Fig. 4: eine Aufsicht auf den Trägerkörper nach Fig. 3,
- Fig. 5: eine Unteransicht auf zwei Trägerkörper nach den Fign. 3 und 4, die sich im Zustand kurz vor dem Zusammenstecken befinden.

Bei dem in den Fign. 1 und 2 perspektivisch gezeigten Trägerblock 1 ist ein Trägerkörper 2 in Alleinstellung gezeigt, während die übrigen Trägerkörper 3 und 4 im zu einer Reihe zusammengesteckten Zustand gezeigt sind. Wie viele Trägerkörper gewählt werden, hängt von den zu steuernden Einheiten am Einsatzort ab; demgemäß wird eine entsprechende Vielzahl von Trägerkörpern gewählt. An den beiden Enden der zu einem Block zusammengesteckten Trägerkörper sind bekannte Einspeisungselemente 5 vorgesehen, um die einzelnen Trägerkörper des Trägerblockes mit einem oder mehreren Steuerfluiden zu betreiben. Hierzu kann in bekannter Weise so vorgegangen werden, daß z. B. zwei innere Trägerkörper des Trägerblockes durch eine bekannte Dichtungsanordnung voneinander fluidisch getrennt werden, so daß beide endseitigen Einspeisungselemente 4 mit unterschiedlichen Steuerfluiden versorgt werden können, wobei diese Fluide auch einen unterschiedlichen Druck aufweisen können.

Während die Trägerkörper 2, 3, 4 gemäß den Fign. 1 und 2 an zwei sich gegenüberliegenden Seiten aneinander anliegen, wird die Oberseite der Trägerkörper mit elektromagnetischen Wegeventilen 6 und 7 bestückt. Im vorliegenden Fall kommen vorzugsweise sogenannte 3/2-Wegeventile und 2/2-Wegeventile zum Einsatz. Der Aufbau und die Funktion dieser Ventile sind bekannt und daher nicht näher erläutert.

In den Figuren 3 und 4 ist ein Trägerkörper genauer gezeigt. Man erkennt aus Fig. 3, daß jeder Trägerkörper einen ersten Kanalabschnitt 8 und einen zweiten Kanalabschnitt 9 für die Durchleitung von Steuerfluid aufweist, wobei die Abschnitte 8 und 9 aller aneinanderliegenden Trägerkörper je einen gemeinsamen geraden Durchgangskanal durch den Trägerblock bilden, der mit den entsprechenden Fluidleitungswegen in den Einspeisungselementen 5 kommuniziert. Wahlweise kann der Kanalsabschnitt 8 oder der Kanalabschnitt 9 als Zuleitungskanal fungieren, während dann der jeweils andere Kanalabschnitt die Ableitung des Steuerfluides übernimmt. Von den Kanalabschnitten 8 und 9 verlaufen Nebengänge 10 und 11 zur Oberseite des Trägerkörpers, wo sie mit den entsprechenden Ein- und Ausgängen 12 des aufgesetzten elektromagnetischen Wegeventiles 6, 7 ausgerichtet sind. Zwischen den beiden Kanalabschnitten 8 und 9 verläuft ein Arbeitskanal 13 für das Steuerfluid, der ventilseitig ebenfalls mit einem Ausgang 12 fluchtet und andererseits in bekannter Weise mit zwei endseitigen Auslässen 14 kommuniziert.

Man erkennt aus Fig. 4, daß die Nebengänge 10 und 11 sowie die ventilseitige Mündung des Arbeitskanales 13 und der Auslaß 14 innerhalb der Symmetrieebene 15 des Trägerkörpers 2, 3, 4 angeordnet sind. Zwei Gewindebohrungen 16 dienen zur Schraubbefestigung des zugehörigen elektromagnetischen Wegeventiles.

Es sei angenommen, daß das in Fig. 3 angedeutete Wegeventil 6 ein 3/2-Wegeventil ist, das sich unbestromt in geschlossener Stellung befindet. Weiterhin sei angenommen, daß alle aneinanderliegenden ersten Kanalabschnitte 8 einen Versorgungskanal P bilden, während die zweiten Kanalabschnitte 9 einen Entlüftungskanal R bilden. Wenn nun das Wegeventil 6 bestromt wird, kann das Steuerfluid des Kanales P iiber das Ventil 6 in den Arbeitskanal 13 und von dort über die üblichen Anschlüsse und Leitungen zu der zu steuernden Einheit (nicht gezeigt) gelangen. Wird die Stromversorgung zu dem Ventil 6 abgeschaltet, kann über den Arbeitskanal 13 und das Ventil 6 in üblicher Weise über den Entlüftungskanal R entlüftet werden.

Wenn nun der Trägerkörper 6 innerhalb der Trägerkörperreihe 1 um 180° gewendet montiert ist, wie es aus den Fign. 1 und 2 zu erkennen ist, wo der gewendete Trägerkörper mit 4 gekennzeichnet ist, wobei ebenfalls das zugehörige Wegeventil 7 gewendet ist, denn beide Teile 4 und 7 bilden eine Einheit, ist es klar, daß dasselbe Wegeventil nun eine andere Ausgangsfunktion hat. In diesem Fall sind die Kanalabschnitte 8 und 9 des um 180° gewendet eingegliederten Trägerkörpers praktisch vertauscht, so daß der zweite Kanalabschnitt 9 nun mit dem einströmenden Steuerfluid aus dem Kanal P gespeist wird, während der erste Kanalabschnitt 8 zu einem Entlüftungs-Kanalabschnitt umfunktioniert ist. Das elektromagnetische Wegeventil ist nun, wenn es noch nicht bestromt ist, über seine eigene innere, nicht unterbrochene R-A-Verbindung praktisch in einem offenen Anfangszustand, so daß aus dem normal geschlossenen Ventil ein quasi normal offenes Ventil geworden ist.

Um auf einfache Weise sicherzustellen, daß bei einer um 180° gewendeten Anordnung eines oder mehrerer vorbestimmter Tragkörper deren erster und zweiter Kanalabschnitt 8 und 9 mit den Kanalabschnitten 8 und 9 der angrenzenden Trägerkörper fluchten, so daß der jeweils gebildete gemeinsame Durchgangskanal P, R erhalten bleibt, sind alle Trägerkörper mit einer Steckverbindungsausbildung versehen. Gemäß den Beispielen in allen Figuren besteht die Steckverbindungsausbildung aus zwei je mit gleichem Abstand beidseits einer gemeinsamen, mittig zwischen den beiden Kanalabschnitten 8 und 9 jedes Trägerkörpers verlaufenden Ebene 18 an der Trägerkörperunterseite vorgesehenen Formverbindungen 17. Die Formverbindungen sind beispielsweise nach der allgemein bekannten Schwalbenschwanzbauart ausgeführt, wie es die Figuren deutlich zeigen, so daß nur eine für den hier vorliegenden Zweck erforderliche Erläuterung dieser Formverbindungsart gegeben ist.

Wie es die Fign. 1 und 5 am deutlichsten zeigen, besteht jede Formverbindung 17 aus einem aufnehmenden Abschnitt 19 und einem seitlich vom Trägerkörper 3 vorstehenden Abschnitt 20. Weiterhin sind die beiden Formverbindungen 17 jedes Trägerkörpers 3 gegensinnig verlaufend angeordnet, wie es die Fign. 1 und 5 deutlich zeigen, so daß der eine vorstehende Abschnitt 20 zu der einen Seite und er andere vorstehende Abschnitt 20 zu der anderen Seite jedes Trägerkörpers vorsteht. Die aufnehmenden Abschnitte 19 jeder Formverbindung 17 sind richtungsgerecht direkt an der Unterseite der Trägerkörper vorgesehen.

Zur Sicherung der zusammengesteckten Stellung der Trägerkörper sind die Formverbindungen 17 mit einer Rasteinrichtung 21, 22, 23 versehen. Beispielsweise sind die aufnehmenden Abschnitte 19 der Formverbindungen mit einer Federzunge 21 mit Rastnase 22 versehen, während die seitlich vorstehenden Abschnitte 20 ein Rastloch 23 aufweisen. Es ist besonders gut aus Fig. 5 zu erkennen, daß beim Zusammenstecken von zwei Trägerkörpern 3 die Rastnasen 22 des einen Trägerteiles 3 in die zugehörigen Rastlöcher 23 des anderen Trägerkörpers 3 einrasten.

Wie aus Fig. 1 zu erkennen ist, sind die elektromagnetischen Wegeventile 6, 7 mit den üblichen elektrischen Anschlußkontakt 24 versehen. Für die Stromversorgung der Ventile wird in der Regel eine gemeinsame und normierte elektrische Anschlußleiste (nicht gezeigt) verwendet, die auf die Kontaktstifte 24 aufgesteckt wird. Insofern sind also auch die Abstände der Kontaktstifte 24 voneinander in einem Rastermaß genormt. Das in der Elektronik übliche Rastermaß beträgt 2,54 mm. Die Breite der Wegeventile ist im allgemeinen um ein Rastermaß größer als der Abstand ihrer Kontaktstifte 24. Es ist daher vorteilhaft, auch die Breite der Trägerkörper 2, 3, 4 in einem Rastermaß zu fertigen, das demjenigen der Wegeventile entspricht. Das Rastermaß für die Trägerkörper ist in Fig. 5 mit B bezeichnet und entspricht im gezeigten Fall beispielsweise dem vierfachen Rastermaß, so daß die Trägerkörper 3 eine Breite von 10,16 mm aufweisen.

## Patentansprüche

1. Modular aufgebauter Trägerblock für elektromagnetische Wegeventile, insbesondere 3/2-Wegeventile, bestehend aus einer Vielzahl von in einer Reihe lösbar aneinanderliegend zusammengehaltenen, je mit einem Wegeventil ausrüstbaren Trägerkörpern, wobei jeder Trägerkörper einen ersten und einen dazu parallelen zweiten Kanalabschnitt für die Zuleitung bzw. Ableitung und einen Arbeitskanal für die Weiterleitung eines Steuerfluides aufweist und die ersten und zweiten Kanalabschnitte jeweils einen gemeinsamen, geraden Durchgangskanal durch den Trägerblock bilden und wobei die ersten und zweiten Kanalabschnitte über Nebeneingänge und der Arbeitskanal jedes Trägerkörpers ventilseitig mit den entsprechenden Ein- und Ausgängen der zugehörigen Wegeventile bei deren Montage an den Trägerkörpern ausgerichtet sind, dadurch gekennzeichnet, daß wenigstens ein vorbestimmter Trägerkörper (4) in bezug auf die anderen Trägerkörper (3) des Trägerblockes (1) um 180° gewendet in dem Trägerblock angeordnet ist, derart, daß die ersten und zweiten Kanalabschnitte (8, 9) des gewendeten Trägerkörpers (4) mit den ersten und zweiten Kanalabschnitten (8, 9) der anderen Trägerkörper (3) fluchten.

2. Trägerblock nach Anspruch 1, dadurch gekennzeichnet, daß die Trägerkörper (2, 3) einschließlich wenigstens eines gewendeten Trägerkörpers (4) zwecks Beibehaltung der Fluchtstellung der ersten und zweiten Kanalabschnitte (8, 9) aller Trägerkörper für die Bildung der beiden gemeinsamen Durchgangskanäle (P, R) zu ihrer Verbindung miteinander je mit einer Steckverbindungsausbildung (17) versehen sind.

3. Trägerblock nach Anspruch 2, dadurch gekennzeichnet, daß die Steckverbindungsausbildung (17) aus zwei je mit gleichem Abstand beidseits einer gemeinsamen, mittig zwischen dem ersten und dem zweiten Kanalabschnitt (8, 9) der Trägerkörper (2, 3, 4) verlaufenden Ebene (18) an der Unterseite der Trägerkörper vorgesehenen, gegensinnig ausgerichteten Formverbindungen (19, 20) der Schwalbenschwanzbauart besteht, daß jede Formverbindung aus einem aufnehmenden Abschnitt (19) und einen seitlich vom Trägerkörper vorstehenden Abschnitt (20) besteht und daß der eine vorstehende Abschnitt (20) zu der einen Seite und der andere vorstehende Abschnitt (20) zu der anderen Seite jedes Trägerkörpers (2, 3, 4) vorsteht.

4. Trägerkörper nach Anspruch 3, dadurch gekennzeichnet, daß die Formverbindungen (17) mit einer Rasteinrichtung (21, 22, 23) versehen sind.

## Claims

1. A modularly constructed carrier block for electromagnetic directional control valves, in particular 3/2-port directional control valves, consisting of a multitude of carrier bodies which are releasably held together in a row lying on one another and which can each be equipped with a dircctional control valve, wherein each carrier body comprises a first channel section and a second channel section parallel thereto respectively for the supply and removal of teh control fluid, and a working channel for the further guiding of the control fluid, and the first and second channel sections in each case form a common, straight passage channel through the carrier block and wherein the first and second channel sections via auxiliary entrances, and the working channel of each carrier body on the valve side, are aligned to the corresponding entrances and exits of the associated directional control valves with their assembly onto the carrier bodies, characterised in that at least one predetermined carrier body (4) with respect to the other carrier body (3) of the carrier block (1) is arranged turned about 180° in the carrier block in a manner such that the first and second channel sections (8, 9) of the turned carrier body (4) are flush with the first and second channel sections (8, 9) of the other carrier body (3).

2. A carrier block according to claim 1, characterised in that the carrier body (2, 3) including at least one turned carrier body (4) for the purpose of retaining the flush position of the first and second channel sections( 8, 9) of all carrier bodies for forming the two common passage channels (P, R) to their connection with one another are each provided with a plug connection formation (17).

3. A carrier block according to claim 2, characterised in that the plug connection formation (17) consists of two form connections (19, 20) which are each at the same distance on both sides of a common plane (18) running centrally between the first and the second channel section (8, 9) of the carrier bodies (2, 3, 4), are provided on the lower side of the carrier bodies and are aligned oppositely, that each form connection consists of an accommodating section (19) and a section (20) projecting laterally from the carrier body and that the one projecting section (20) projects to the one side and the other projecting section (20) to the other side of each carrier body (2, 3, 4).

4. A carrier body according to claim 3, characterised in that the form connections (17) are provided with a latching means (21, 22, 23).

## Revendications

1. Bloc porteur à structure modulaire pour vannes électromagnétiques à plusieurs voies, en particulier vannes 3/2 voies, comportant de multiples éléments porteurs maintenus ensemble l'un à côté de l'autre de manière amovible sur une rangée, pouvant être équipés chacun d'une vanne à plusieurs voies, chaque élément porteur présentant une première section de canal et une seconde section de canal parallèle à cette dernière pour l'admission respectivement l'évacuation et un canal de travail pour la transmission d'un fluide de commande, les premières et secondes sections de canal formant respectivement un canal de passage droit et commun à travers le bloc porteur, et les premières et secondes sections de canal par l'intermédiaire des entrées secondaires ainsi que le canal de travail de chaque élément porteur étant orientés côte vanne avec les entrées et sorties correspondantes des vannes à plusieurs voies afférentes lors de leur montage sur les éléments porteurs, caractérisé en ce qu'au moins un élément porteur (4) prédéfini est tourné à 180° dans le bloc porteur, par rapport aux autres éléments porteurs (3) du bloc porteur (1) de telle sorte que les premières et secondes sections de canal (8, 9) de l'élément porteur (4) tourné sont alignées avec les premières et secondes sections de canal (8, 9) des autres éléments porteurs (3).

2. Bloc porteur selon la revendication 1, caractérisé en ce que les éléments porteurs (2, 3), y compris au moins un élément porteur (4) tourné, présentent respectivement une configuration emboîtable (17), pour leur assemblage l'un avec l'autre. dans le but de conserver l'alignement des premières et secondes sections de canal (8, 9) de tous les éléments porteurs pour la formation de deux canaux de passage (P, R) communs.

3. Bloc porteur selon la revendication 2, caractérisé en ce que la configuration emboîtable (17) comprend deux assemblages de forme (19, 20) du type en queue d'aronde orientés dans le sens inverse et prévus respectivement à égale distance des deux côtés d'un plan (18) commun passant au milieu entre la première et la seconde section de canal (8, 9) des éléments porteurs (2, 3, 4). contre le côté inférieur des éléments porteurs, en ce que chaque assemblage de forme comporte une section réceptrice (19) et une section (20) formant saillie sur le côté de l'élément porteur et en ce que l'une des sections (20) formant saillie forme saillie d'un côté et l'autre section (20) formant saillie forme saillie de l'autre côté de chaque élément porteur (2, 3, 4).

4. Bloc porteur selon la revendication 3, caractérisé en ce que les assemblages de forme (17) sont munis d'un dispositif à enclenchement (21, 22, 23).
